# FASCICULE DE BREVET EUROPEEN

(11) **EP 1 883 881 B1**
(45) Date de publication et mention de la délivrance du brevet: **20.10.2010**
(21) Numéro de dépôt: 06794418.1
(22) Date de dépôt: 12.05.2006
(51) Int. Cl.: G05G 1/44

(54) **AGENCEMENT DE PEDALE DE VEHICULE AUTOMOBILE ET VEHICULE AUTOMOBILE ASSOCIE**
PEDALANORDNUNG FÜR EIN KRAFTFAHRZEUG UND ENTSPRECHENDES KRAFTFAHRZEUG
PEDAL ARRANGEMENT FOR MOTOR VEHICLE AND ASSOCIATED MOTOR VEHICLE

(30) Priorité: 24.05.2005 FR 0505206
(43) Date de publication de la demande: 06.02.2008
(73) Titulaire: Peugeot Citroën Automobiles Société Anonyme, 78140 Velizy Villacoublay (FR)
(72) Inventeur: DAUTRY, Cédric, F-78100 Saint-Germain-en-Laye (FR)
(86) Numéro de dépôt international: PCT/FR2006/050433
(87) Numéro de publication internationale: WO 2007/003810

(56) Documents cités:
- DE-A1- 10 258 938
- FR-A- 2 848 518
- US-A- 4 800 774

## Description

La présente invention concerne un agencement de pédale de commande de véhicule automobile du type comprenant :
- un support de pédale ;
- une pédale d'actionnement montée pivotante sur le support autour d'un axe de pivotement entre une position de repos et une position d'activation, la pédale comprenant des moyens de liaison à des moyens de rappel permanent de la pédale vers sa position de repos ;
- des moyens d'assistance à l'actionnement de la pédale, articulés sur la pédale et sur le support, les moyens d'assistance sollicitant la pédale vers la position d'activation au moins à partir d'une position intermédiaire de la pédale ; et
- des moyens additionnels de correction d'assistance à la pédale, actifs à partir d'une position de correction de l'assistance située entre la position intermédiaire et la position d'activation.

On connaît de FR-A-2 458 433 un agencement de pédale d'embrayage du type précité, qui comprend un ressort d'assistance à l'actionnement de la pédale. Ce ressort est monté en appui entre un manchon articulé sur la pédale, et une tige de piston coulissant dans le manchon et articulée sur le support.

Entre la position de repos et une position intermédiaire de la pédale autour de son axe, le ressort d'assistance exerce une force de rappel sur cette pédale pour assurer son maintien dans sa position de repos.

Au-delà d'une position intermédiaire de la pédale autour de son axe, le ressort d'assistance exerce une force sur cette pédale pour faciliter le débrayage.

L'agencement comprend en outre un ressort auxiliaire de correction de l'assistance permettant de réduire la force d'assistance du ressort d'assistance. Ce ressort est monté dans le manchon, à l'opposé de la tige de piston par rapport au ressort d'assistance. Lorsque l'embrayage est débrayé, ce ressort auxiliaire exerce, en fin de course de la pédale, une force dirigée vers la position de repos. Ainsi, après le débrayage, la force exercée sur le pied du conducteur reste suffisamment élevée pour éviter que le conducteur ne ressente un « vide » dans l'actionnement de la pédale.

Un tel agencement ne donne pas entière satisfaction. En effet, le ressort d'assistance et le ressort auxiliaire agissent à la suite l'un de l'autre, et la force résultante exercée sur la pédale par ces ressorts est difficile à contrôler le long de la course de la pédale. Le document DE 10 258 938 montre un agencement de pédale de commande selon le preambule de la revendication 1.

Un but de l'invention est de fournir un agencement de pédale de commande de véhicule automobile, muni de moyens d'assistance à l'actionnement de la pédale qui appliquent sur la pédale une force facilement contrôlable le long de sa course selon la revendication 1.

L'agencement selon l'invention peut comprendre l'une ou plusieurs des caractéristiques suivantes, prise(s) isolément ou suivant toutes combinaisons techniquement possibles.
- le quadrilatère d'articulation est sensiblement compris dans le plan de rotation de la pédale autour de son axe de pivotement ;
- les moyens d'assistance sollicitent la pédale vers la position de repos lorsque la pédale se trouve entre la position de repos et la position intermédiaire ;
- l'organe de sollicitation élastique est porté par l'un du support et de la pédale, les moyens additionnels de correction d'assistance comprenant une butée portée par l'autre du support et de la pédale, et la butée est située à l'écart d'une extrémité libre de l'organe de sollicitation élastique lorsque la pédale se trouve entre la position de repos et la position de correction de l'assistance, la butée s'appuyant sur l'extrémité libre lorsque la pédale se trouve au-delà de la position de correction de l'assistance ;
- les moyens additionnels de correction d'assistance comprennent un manchon de support de l'organe de sollicitation articulé sur l'un du support et de la pédale, et une tige de guidage articulée sur l'autre du support et de la pédale, la tige de guidage étant montée coulissante dans le manchon ; et
- les moyens de liaison sont destinés à être raccordés à un embrayage de véhicule automobile.

L'invention a également pour objet un véhicule automobile, caractérisé en ce qu'il comprend un agencement tel que défini ci-dessus.

L'invention sera mieux comprise à la lecture de la description qui va suivre, donnée uniquement à titre d'exemple, et faite en se référant aux dessins annexés sur lesquels :
- la Figure 1 est une vue en perspective de côté d'un agencement de pédale d'embrayage ;
- la Figure 2 est une vue en coupe suivant le plan incliné II-II de la Figure 1 des moyens additionnels de correction d'assistance de l'agencement de pédale de la Figure 1 ;
- la Figure 3 est un graphe représentant la force générée par les moyens d'assistance et par les moyens additionnels de correction d'assistance de l'agencement de la Figure 1, le long de la course de la pédale ;
- la Figure 4 est vue partielle en perspective des moyens de correction d'assistance additionnels d'une variante de l'agencement de la Figure 1 selon l'invention.

Dans tout ce qui suit, les orientations choisies sont les orientations habituelles d'un véhicule automobile. Ainsi, les termes « supérieur », « inférieur », « avant », « arrière », « gauche », « droite » s'entendent par rapport au sens de circulation normal d'un véhicule automobile, et à la position d'un conducteur.

La Figure 1 représente un premier agencement 11 de pédale d'embrayage, relié à un embrayage 13 par une tige de commande 15. L'agencement 11 comprend un support de pédale 17, une pédale d'embrayage 19, montée pivotante sur le support 17 autour d'un axe transversal A-A', des moyens 21 d'assistance à l'actionnement de la pédale 19, et des moyens additionnels 23 de correction d'assistance à la pédale 19 qui s'opposent aux moyens d'assistance 21.

Le support de pédale 17 comprend un socle 25 sensiblement vertical sur la Figure 1, une chape 27 d'articulation de pédale solidaire du socle 25, et un pivot d'articulation 29 reliant la chape 27 à la pédale 19.

La chape 27 comprend deux plaques verticales 31A, 31B situées en regard l'une de l'autre et reliées entre elles par une butée arrière 33 et une butée avant 35.

La plaque droite 31A comprend une languette inférieure arrière 37 d'articulation aux moyens d'assistance 21 qui prolonge le bord inférieur de la plaque 31A vers l'arrière, à gauche sur le dessin.

La plaque gauche 31 B comprend une languette inférieure avant 39 qui prolonge la plaque vers le bas à partir d'un bord inférieur de cette plaque 31A. L'extrémité basse de la languette 37 est située sensiblement dans le même plan vertical que l'extrémité basse de la languette 39, derrière cette languette 39.

Le pivot 29 est monté transversalement entre les coins arrière supérieurs des plaques 31 A, 31B.

La pédale 19 comprend, au voisinage de son extrémité haute 41, un bras de levier 43 et à son extrémité basse 44, un patin terminal d'actionnement 45.

La pédale 19 est montée rotative autour de l'axe A-A' sur le pivot 29 entre une position de repos en appui contre la butée arrière 33 et une position active de débrayage en appui sur la butée avant 35.

Le bras de levier 43 est articulé à la tige de commande 15, de sorte que la tige de commande 15 forme, avec l'embrayage 13, des moyens de rappel permanent de la pédale 19 vers sa position de repos. La tige 15 traverse le socle 25 par une ouverture.

Les moyens d'assistance 21 comprennent un fourreau 47, un piston 49 monté coulissant dans le fourreau 47 et un ressort d'assistance 51 interposé entre le fourreau 47 et le piston 49.

Le fourreau 47 est articulé sur la pédale 19 en un premier point 53. Il comprend un siège annulaire bas 54 de réception du ressort 51.

Le piston 49 est articulé en un deuxième point 55 situé à l'extrémité basse de la languette arrière 37. Il comprend un siège annulaire haut 59 situé en regard du siège bas 54.

Le ressort d'assistance 51 est monté à compression entre les sièges annulaires haut et bas 59 et 54.

Comme on le verra plus bas, lorsque le premier point 53 est situé derrière l'axe B-B' reliant le deuxième point d'articulation 55 et le pivot 29, le ressort d'assistance 51 exerce une force de rappel sur la pédale 19 qui sollicite la pédale 19 vers sa position de repos. Au contraire, lorsque le premier point 53 est situé devant l'axe B-B', le ressort d'assistance 51 exerce une force d'assistance qui sollicite la pédale 19 vers la position active de débrayage. Une position intermédiaire de la pédale 19 est définie lorsque le premier point 53 est situé sur l'axe B-B'.

Les moyens additionnels de correction d'assistance 23 comprennent un ressort hélicoïdal 61, un guide de ressort 63 articulé sur un troisième point 64 du support situé à l'extrémité basse de la languette inférieure avant 39, et des moyens 65 de sollicitation du ressort articulés sur la pédale 19 en un quatrième point 66 situé en dessous du premier point 53.

Comme illustré par la Figure 2, le guide 63 comprend une chape supérieure 69 d'articulation à la languette inférieure 39, un manchon de guidage 71 fixé dans la chape 69, et un fourreau 73 monté coulissant sur le manchon 71.

La chape supérieure 69 délimite, en se déplaçant depuis le troisième point 64 vers le quatrième point 66, un épaulement annulaire 75 orienté vers la pédale 19 et une butée 77 de déplacement du fourreau 73 également orientée vers la pédale 19.

Le manchon 71 délimite, intérieurement un canal de guidage 79 d'axe C-C' parallèle à l'axe reliant les points 64 et 66. Il délimite extérieurement une butée 81 annulaire de blocage du fourreau 73 située sous la butée 77.

Le fourreau 73 comprend, à son extrémité supérieure à gauche sur la Figure 2, un bourrelet intérieur 83 en appui sur le manchon 71 et, à son extrémité libre inférieure à droite sur la Figure 2, une collerette inférieure 85 qui fait saillie radialement vers l'extérieur en regard de l'épaulement 75.

Le fourreau 73 est mobile à coulissement sur le manchon 71 entre une position supérieure dans laquelle le bourrelet 83 est en appui contre la butée supérieure 77 et une position inférieure dans laquelle le bourrelet 83 est bloqué par la butée inférieure 81.

Le ressort de rappel 61 est monté à compression entre la collerette inférieure 85 et l'épaulement 75. Il sollicite le fourreau 73 vers sa position inférieure.

Les moyens 65 de sollicitation du ressort comprennent une chape inférieure 87 et une tige de guidage 91 d'axe C-C' montée coulissante dans le canal 79 du manchon 71.

La chape inférieure 87 est ainsi mobile entre une position de repos située à l'écart de la collerette 85 et une position de sollicitation du ressort 61 dans laquelle la chape inférieure 87 bute contre la collerette 85.

En référence à la Figure 1, les moyens d'assistance 21 et les moyens additionnels de correction d'assistance 23 forment deux côtés en regard d'un quadrilatère d'articulation 95 reliant la pédale 19 au support 17 et délimité par les premier, deuxième, troisième et quatrième points d'articulation 53, 55, 64, 66. Le quadrilatère d'articulation 95 est sensiblement compris dans le plan vertical de rotation de la pédale 19 autour de l'axe A-A'.

Le fonctionnement de l'agencement de pédale d'embrayage 11 selon l'invention lors du débrayage de l'embrayage 13 va maintenant être décrit.

Initialement, la pédale 19 est maintenue dans sa position de repos sous l'action de la tige de commande 15 qui pousse le bras de levier 43 vers l'arrière.

Dans cette position, la pédale 19 est en appui contre la butée arrière 33. Par ailleurs, le premier point d'articulation 53 est situé à l'arrière de l'axe B-B', de sorte que le ressort d'assistance 51 exerce une force de sollicitation complémentaire de la pédale 19 vers la position de repos comme le montre la courbe 101 sur la Figure 3.

Par ailleurs, le ressort de correction d'assistance 61 pousse le fourreau 73 vers le bas et maintient le bourrelet 83 en appui contre la butée 81.

Cependant, la chape inférieure 87 est disposée à l'écart de la collerette 85, de sorte que le ressort 61 n'exerce pas de force sur la pédale 19 (courbe 103 sur la Figure 3).

Lorsque le conducteur souhaite débrayer, il pousse la pédale d'embrayage 19 vers l'avant, et exerce une force sur le bras de levier 43 pour déplacer la tige 15 vers l'avant à l'encontre de la force de rappel de l'embrayage 13.

Entre la position de repos marquée 105 sur la Figure 3 et la position intermédiaire marquée 107 sur la Figure 3, le ressort d'assistance 51 exerce une force décroissante de sollicitation de la pédale 19 vers la position de repos.

Entre ces positions, la tige 91 coulisse librement dans le canal 79 et les moyens de correction d'assistance additionnels 23 exercent une force sensiblement nulle sur la pédale 19.

A partir de la position intermédiaire, le premier point d'articulation 53 passe devant l'axe B-B'. Le ressort 51 exerce alors sur la pédale 19 une force comprenant une composante dirigée vers l'avant. Cette force s'oppose à la force de rappel exercée par la tige 15 sur le bras de levier 43 et assiste le conducteur pour déplacer la pédale vers la position active de débrayage.

Une fois le débrayage effectué (point 109 sur la Figure 3), la force de rappel exercée par la tige 15 diminue notablement. La pédale 19 atteint alors une position de correction de l'assistance, marquée 111 sur la Figure 3 et située au-delà de la position intermédiaire. Dans cette position, la chape inférieure 87 entre en contact avec la collerette 85 située sur l'extrémité libre du ressort de correction d'assistance 61.

Lorsque le conducteur poursuit le déplacement de la pédale vers la position active, la chape inférieure 87 pousse la collerette 85 vers le haut. Le ressort 61 exerce alors une force de correction d'assistance additionnelle sur la pédale 19 qui sollicite la pédale 19 vers sa position de repos. Cette force est orientée vers l'arrière suivant l'axe C-C'.

La force de correction d'assistance d'axe C-C' générée par les moyens additionnels de correction d'assistance 23 s'oppose à la force d'assistance d'axe D-D' passant par le premier point 53 et le deuxième point 55, générée par les moyens d'assistance 21.

Les moyens additionnels de correction d'assistance 23 et les moyens d'assistance 21 exercent donc, à partir de la position de correction de l'assistance, des forces d'axes et de sens distincts sur la pédale 19.

La disposition en parallèle des moyens additionnels de correction d'assistance 23 et des moyens d'assistance 21, qui forment ainsi un quadrilatère d'articulation 95, permet de régler facilement la position de la pédale 19 à partir de laquelle la force de correction d'assistance additionnelle s'applique sur cette pédale 19. Ce réglage est effectué notamment en changeant la longueur du manchon 71 et du fourreau 73. Par ailleurs, l'intensité de la force de correction d'assistance additionnelle peut être réglée en modifiant les caractéristiques du ressort de correction d'assistance 61, indépendamment des caractéristiques du ressort d'assistance 51.

L'agencement permet donc, par des moyens simples et peu coûteux, de disposer d'un agencement 11 muni de moyens d'assistance à l'embrayage d'intensité facilement réglable le long de la course de la pédale d'embrayage.

Par ailleurs, lorsque le conducteur souhaite ré-embrayer, le ressort de correction d'assistance 61 crée une force de rappel de la pédale 19 vers la position de repos qui, associé à l'effort d'assistance, présente une intensité sensiblement constante, ce qui permet un bon dosage du déplacement de la pédale 19 vers la position de repos et une remontée franche de la pédale d'embrayage.

Selon l'invention illustrée partiellement par la Figure 4, les moyens additionnels de correction d'assistance 23 présentent la même structure que les moyens d'assistance 21. Toutefois, le ressort de correction d'assistance 61 est un ressort présentant une première région inférieure 121 de raideur sensiblement nulle et une deuxième région supérieure 123 de raideur non nulle.

Par "raideur sensiblement nulle", on entend une raideur au moins 10 fois inférieure à la raideur du ressort d'assistance 51 et susceptible de générer une force élastique d'intensité au moins 10 fois inférieure à la force maximale générée par la tige 15 de commande de l'embrayage 13 sur la pédale 19.

Les deux extrémités du ressort 61 s'appuient sur des chapes articulées respectivement sur le troisième point d'articulation 64 et sur le quatrième point d'articulation 66.

Initialement, entre la position de repos et la position de correction de l'assistance, seule la région 121 de raideur sensiblement nulle est sollicitée. La force exercée sur la pédale 19 par le ressort 61 est donc sensiblement nulle.

Dans la position de correction de l'assistance, les spires de la région 121 sont totalement comprimées. Au-delà de cette position, la région 123 de raideur non nulle est sollicitée de sorte qu'elle crée une force de correction d'assistance non-nulle dirigée vers l'arrière à l'encontre de la force d'assistance générée par le ressort d'assistance 51.

## Revendications

1. Agencement (11) de pédale de commande de véhicule automobile, du type comprenant :
- un support de pédale (17) ;
- une pédale (19) d'actionnement montée pivotante sur le support (17) autour d'un axe de pivotement (A-A') entre une position de repos et une position d'activation, la pédale (19) comprenant des moyens (43) de liaison à des moyens de rappel (13, 15) permanent de la pédale (19) vers sa position de repos ;
- des moyens (21) d'assistance à l'actionnement de la pédale (19), articulés sur la pédale (19) et sur le support (17), les moyens d'assistance sollicitant la pédale (19) vers la position d'activation au moins à partir d'une position intermédiaire de la pédale (19) ; et
- des moyens additionnels (23) de correction d'assistance à la pédale (19), actifs à partir d'une position de correction de l'assistance située entre la position intermédiaire et la position d'activation ;
- les moyens d'assistance (21) et les moyens additionnels de correction de l'assistance (23) étant montés en parallèle entre la pédale (19) et le support (17), les moyens additionnels de correction d'assistance (23) et les moyens d'assistance (21) exerçant sur la pédale (19), dans au moins une position donnée de la pédale autour de son axe de pivotement (A-A'), des forces d'axes distincts, **caractérisé en ce que** les moyens additionnels de correction d'assistance (23) sont articulés sur la pédale (19) et sur le support (17) et forment, avec les moyens d'assistance (21), un quadrilatère d'articulation (95) reliant la pédale (19) au support (17) ; les moyens additionnels de correction d'assistance (23) comprenant un organe de sollicitation élastique (61) comprenant une région (121) de raideur sensiblement nulle, sollicitée lorsque la pédale se trouve entre la position de repos et la position de correction de l'assistance, et une région (123) de raideur non-nulle sollicitée lorsque la pédale se trouve au-delà de la position de correction de l'assistance.

2. Agencement (11) selon la revendication 1, **caractérisé en ce que** le quadrilatère d'articulation (95) est sensiblement compris dans le plan de rotation de la pédale (19) autour de son axe de pivotement (A-A').

3. Agencement (11) selon l'une quelconque des revendications précédentes, **caractérisé en ce que** les moyens d'assistance (21) sollicitent la pédale (19) vers la position de repos lorsque la pédale se trouve entre la position de repos et la position intermédiaire.

4. Agencement (11) selon l'une des revendications précédentes, **caractérisé en ce que** l'organe de sollicitation élastique est porté par l'un du support (17) et de la pédale (19), les moyens additionnels de correction d'assistance (23) comprenant une butée (87) portée par l'autre du support (17) et de la pédale (19), et **en ce que** la butée (87) est située à l'écart d'une extrémité libre (85) de l'organe de sollicitation élastique (61) lorsque la pédale se trouve entre la position de repos et la position de correction de l'assistance, la butée (87) s'appuyant sur l'extrémité libre (85) lorsque la pédale se trouve au-delà de la position de correction de l'assistance.

5. Agencement (11) selon l'une quelconque des revendications précédentes, **caractérisé en ce que** les moyens de correction d'assistance additionnels (23) comprennent un manchon (71) de support de l'organe de sollicitation (61) articulé sur l'un du support (17) et de la pédale (19), et une tige de guidage (91) articulée sur l'autre du support (17) et de la pédale (19), la tige de guidage (91) étant montée coulissante dans le manchon (71).

6. Agencement (11) selon l'une quelconque des revendications précédentes, **caractérisé en ce que** les moyens de liaison (43) sont destinés à être raccordés à un embrayage (13) de véhicule automobile.

7. Véhicule automobile, **caractérisé en ce qu'**il comprend un agencement (11) selon l'une quelconque des revendications précédentes.

## Claims

1. A control pedal arrangement (11) of an automobile vehicle, of the type comprising:
- a pedal support (17);
- an actuating pedal (19) mounted pivotally on the support (17) about a pivoting axis (A-A') between a rest position and an activation position, the pedal (19) comprising means (43) for connecting to permanent return means (13, 15) of the pedal (19) towards its rest position;
- means (21) for assisting the actuation of the pedal (19), articulated on the pedal (19) and on the support (17), the assistance means biasing the pedal (19) towards the activation position at least from an intermediate position of the pedal (19); and
- additional assistance correction means (23) of the pedal (19), which are active from an assistance correction position situated between the intermediate position and the activation position;
- the assistance means (21) and the additional assistance correction means (23) being mounted in parallel between the pedal (19) and the support (17), the additional assistance correction means (23) and the assistance means (21) exerting forces of distinct axes on the pedal (19), in at least a given position of the pedal around its pivoting axis (A-A'),
**characterized in that** the additional assistance correction means (23) are articulated around the pedal (19) and on the support (17) and form, with the assistance means (21), an articulation quadrilateral (95) connecting the pedal (19) to the support (17); the additional assistance correction means (23) comprising an elastic biasing means (61) comprising a region (121) of substantially zero rigidity, biased when the pedal is situated between the rest position and the assistance correction position, and a region (123) of non-zero rigidity, biased when the pedal is situated beyond the assistance correction position.

2. The arrangement (11) according to Claim 1, **characterized in that** the articulation quadrilateral (95) is substantially comprised in the plane of rotation of the pedal (19) around its pivoting axis (A-A').

3. The arrangement (11) according to any one of the preceding claims, **characterized in that** the assistance means (21) bias the pedal (19) towards the rest position when the pedal is situated between the rest position and the intermediate position.

4. The arrangement (11) according to one of the preceding claims, **characterized in that** the elastic biasing member is carried by one of the support (17) and pedal (19), the additional assistance correction means (23) comprising a stop (87) carried by the other of the support (17) and pedal (19), and **in that** the stop (87) is situated at a distance from a free end (85) of the elastic biasing means (61) when the pedal is situated between the rest position and the assistance correction position, with the stop (87) bearing on the free end (85) when the pedal is situated beyond the assistance correction position.

5. The arrangement (11) according to any one of the preceding claims, **characterized in that** the additional assistance correction means (23) comprise a sleeve (71) for supporting the biasing member (61) articulated on one of the support (17) and pedal (19), and a guide pin (91) articulated on the other of the support (17) and pedal (19), the guide pin (91) being mounted in a sliding manner in the sleeve (71).

6. The arrangement (11) according to any one of the preceding claims, **characterized in that** the connecting means (43) are intended to be connected to a clutch (13) of an automobile vehicle.

7. An automobile vehicle, **characterized in that** it comprises an arrangement (11) according to any one of the preceding claims.

## Patentansprüche

1. Pedalanordnung (11) zum Steuern eines Kraftfahrzeugs des Typs, der Folgendes aufweist:
- einen Pedalträger (17);
- ein Betätigungspedal (19), das auf dem Träger (17) um eine Schwenkachse (A-A') zwischen einer Ruheposition und einer Betätigungsposition schwenkend montiert ist, wobei das Pedal (19) Mittel (43) zum Verbinden mit Mitteln (13, 15) zum ständigen Rückholen (13, 15) des Pedals (19) zu seiner Ruheposition aufweist;
- Mittel (21) zum Unterstützen des Betätigens des Pedals (19), die auf dem Pedal (19) und auf dem Träger (17) angelenkt sind, wobei die Unterstützungsmittel das Pedal (19) zu der Betätigungsposition hin mindestens ausgehend von einer Zwischenposition des Pedals (19) beanspruchen; und
- zusätzliche Mittel (23) zum Korrigieren der Unterstützung des Pedals (19), die ausgehend von einer Unterstützungskorrekturposition zwischen der Zwischenposition und der Betätigungsposition aktiv sind;
- wobei die Unterstützungsmittel (21) und die zusätzlichen Unterstützungskorrekturmittel (23) parallel zwischen dem Pedal (19) und dem Träger (17) montiert sind, wobei die zusätzlichen Unterstützungskorrekturmittel (23) und die Unterstützungsmittel (21) auf das Pedal (19) in mindestens einer gegebenen Position des Pedals um seine Schwenkachse (A-A') Kräfte mit unterschiedlichen Achsen ausüben, **dadurch gekennzeichnet, dass** die zusätzlichen Unterstützungskorrekturmittel (23) auf dem Pedal (19) und auf dem Träger (17) angelenkt sind und mit den Unterstützungsmitteln (21) ein Anlenkviereck (95) bilden, das das Pedal (19) mit dem Träger (17) verbindet; wobei die zusätzlichen Unterstützungskorrekturmittel (23) ein Organ zum elastischen Beanspruchen (61) aufweisen, das einen Bereich (121) mit einer Steifigkeit im Wesentlichen gleich null aufweist, der beansprucht wird, wenn sich das Pedal zwischen der Ruheposition und der Unterstützungskorrekturposition befindet, und einen Bereich (123) mit einer Steifigkeit nicht gleich null, wenn sich das Pedal über die Unterstützungskorrekturposition hinaus befindet.

2. Einrichtung (11) nach Anspruch 1, **dadurch gekennzeichnet, dass** das Anlenkviereck (95) im Wesentlichen in der Rotationsebene des Pedals (19) um seine Schwenkachse (A-A') enthalten ist.

3. Einrichtung (11) nach einem der vorhergehenden Ansprüche, **dadurch gekennzeichnet, dass** die Unterstützungsmittel (21) das Pedal (19) zu der Ruheposition hin beanspruchen, wenn sich das Pedal zwischen der Ruheposition und der Zwischenposition befindet.

4. Einrichtung (11) nach einem der vorhergehenden Ansprüche, **dadurch gekennzeichnet, dass** das Organ zum elastischen Beanspruchen entweder von dem Träger (17) oder von dem Pedal (19) getragen wird, wobei die zusätzlichen Unterstützungskorrekturmittel (23) einen Anschlag (87) aufweisen, der von dem anderen Element, nämlich dem Träger (17) oder dem Pedal (19) getragen wird, und dass der Anschlag (87) von einem freien Ende (85) des Organs zum elastischen Beanspruchen (61) beabstandet liegt, wenn sich das Pedal zwischen der Ruheposition und der Unterstützungskorrekturposition befindet, wobei sich der Anschlag (18) auf das freie Ende (85) stützt, wenn sich das Pedal über die Unterstützungskorrekturposition hinaus befindet.

5. Einrichtung (11) nach einem der vorhergehenden Ansprüche, **dadurch gekennzeichnet, dass** die zusätzlichen Unterstützungskorrekturmittel (23) eine Hülse (71) zum Tragen des Beanspruchungsorgans (61) aufweisen, die entweder auf dem Träger (17) oder auf dem Pedal (19) angelenkt ist, und einen Führungsschaft (91), der auf dem anderen Element, nämlich auf dem Träger (17) oder dem Pedal (19) angelenkt ist, wobei der Führungsschaft (91) in der Hülse (71) gleitend montiert ist.

6. Einrichtung (11) nach einem der vorhergehenden Ansprüche, **dadurch gekennzeichnet, dass** die Verbindungsmittel (43) dazu bestimmt sind, an eine Kraftfahrzeugkupplung (13) angeschlossen zu werden.

7. Kraftfahrzeug, **dadurch gekennzeichnet, dass** es eine Einrichtung (11) nach einem der vorhergehenden Ansprüche aufweist.
